# EUROPÄISCHE PATENTSCHRIFT

(11) **EP 1 038 641 B1**
(45) Veröffentlichungstag und Bekanntmachung des Hinweises auf die Patenterteilung: **12.06.2002**
(21) Anmeldenummer: 99122683.8
(22) Anmeldetag: 15.11.1999
(51) Int. Cl.: B26B 3/04

(54) **Küchenmesser mit Parallelklingen**
Kitchen knife with parallel blades
Couteau de cuisine avec des lames parallèles

(30) Priorität: 23.03.1999 DE 19912965
(43) Veröffentlichungstag der Anmeldung: 27.09.2000
(73) Patentinhaber: Boehm, Hans-Georg, Dr. rer. nat., D-61476 Kronberg/Ts (DE)
(72) Erfinder: Boehm, Hans-Georg, Dr. rer. nat., D-61476 Kronberg/Ts (DE)

(56) Entgegenhaltungen:
- DE-C- 96 879
- DE-C- 505 434
- DE-C- 528 693
- DE-C- 544 128
- FR-A- 2 663 584

## Beschreibung

### Stand der Technik:

Zum Herstellen von gleichmäßig dünnen Gemüsescheiben wie bei Äpfeln, Gurken, Zwiebeln, Früchten, gekochten Kartoffeln, harten Eiern oder auch das Zerkleinern von Kräutern sind spezielle Hilfsgeräte (Schneidebrettchen mit Klinge, Kräutermühlen, Wippmesser oder Eierschneider mit Drahtgitter) bekannt. Weiche Tomaten oder Mozarella lassen sich damit aber nicht befriedigend in Scheiben schneiden. Oft wird dabei nur abgequetscht oder Kräuter ungleichmäßig zerhackt. Diese Hilfsmittel erfordern nach ihrem Gebrauch größeren Reinigungsaufwand, sodaß vielfach bei kleineren Schneideaufgaben letztlich doch ein Einklingenmesser bevorzugt wird, selbst wenn damit ein größerer Zeitaufwand verbunden ist (Schüssel Kartoffelsalat).

Solche Mehrklingenmesser, sind bereits aus früheren Anmeldungen bekannt: DE 544 128, DE 96 879, FR 2 663 584, DE 528 693, DE 505 434, US 56 80 705, US 18 14 528.

Das Einstellen der Schnittdicke ist bei diesen Patentschriften aber nicht bedienungsfreundlich und nicht sehr praktikabel gelöst. Dies gilt es zu verbessern:

### Problemlösung und Beschreibung :

Diese Aufgabe wird gemäß Anspruch 1 gelöst. Weitere besondere Merkmale sind in die Unteransprüche 2-5 aufgenommen.

Fig. 1 bis Fig. 5 : Der Klingenabstand für unterschiedliche Schnittdicken ist bei Mehrklingenmessern erfindungsgemäß durch Vertauschen oder durch Drehen um ihre Längsachse der im Griff asymmetrisch eingebetteten Klingen wählbar. Der Gebrauch eines solchen Mehrklingenmessers ist dadurch gleichermaßen zum Schneiden von dicken Bratkartoffelals auch für hauchdünne Gurken- oder Zwiebelscheiben geignet.

### Fig. 1 :

Zwei äußere Klingen mit asymmetrischem Griff, zur Wahl des Klingenabstandes vertauschbar; Mittelklinge ohne Griff, entfernbar
(1) Klingen, gegeneinander schwenkbar (5)
(2) Feststellschraube, Drehachse bei Reinigung (5)
(3) abnehmbarer Abstreifer für Schnittreste und zur Messerzentrierung
(4) Öse zum Aufhängen
(5) Reinigungsstellung nach gelöster Feststellschraube (2)
(6) Vertiefung im Griff (halbe Klingendicke) zur Aufnahme der Mittelkinge zwischen den vertauschbaren Außenmessern
(7) Querschnitt bei entfernter Mittelklinge
(14) äußere Messer vertauscht, dadurch größerer Klingenabstand

### Fig. 2 :

Dreiklingenmesser ('Tricut') mit vorderer Abstreifkappe, auch zur Klingenzentrierung, Mittelmesser entfernbar
(1) äußere Klingen mit asymmetrischen Griffen, vertauschbar
(2) Feststellschraube, Drehachse bei Reinigung (5)
(3) Abstreifkappe zum Entfernen anhaftender Schnittreste und zur Klingenzentrierung
(5) aufgefächert: Reinigungsstellung oder zum Einzelschnitt
(6) drei Messergriffe, gegeneinander schwenkbar
(7) Aufsicht Abstreifkappe mit Klingenschlitzen, abziehbar

### Fig. 3 :

Zweiklingenmesser ('Bicut') mit schwenkbaren Klingen und mittlerem Zentrierteil, Schnittbreite in diesem Fall nicht variabel
(1) 2 Messerklingen, gegeneinander schwenkbar
(2) Feststellschraube, Drehachse bei Reinigung (5)
(8) Daumenauflage des Zentrierteils zum parallelen Herunterdrücken der Klingen
(9) beide Griffteile um 180 Grad gegeneinder verdreht, zur Verwendung als Einzelklingenmesser
(13) Messergriffe

### Fig. 4:

Zweiklingenmesser ('Bicut') mit hinterer Federschlaufe, auf deren Enden die Messergriffe um ihre Längsachse drehbar sind
(1) Klingen in asymmetrischen Griffen, abspreizbar
(1a) Messerklingen in Engstellung
(1b) Messerklingen in Weitstellung
(10) Noppen zur Klingenzentrierung
(11) Schiebeöse: gelöst zur Verwendung des 'Bicut' als Einklingenmesser, Reinigungsstellung
(12) federnde Aufhängeschlaufe, auf deren Enden sich die beiden asymmetrischen Messergriffe zur Einstellung verschiedener Schnittbreiten um sich selbst drehen lassen

## Patentansprüche

1. Mehrklingenmesser mit schwenkbaren Einzelmessem zum gleichzeitigen Schneiden von mehreren gleich dicken Gemüsescheiben **dadurch gekennzeichnet, daß** die Einzelmesser **asymmetrisch in den Messergriffen eingebettete Klingen** aufweisen, und daß ihr Klingenabstand durch Vertauschen oder durch **Drehen um ihre Längsache** veränderbar ist.

2. Mehrklingenmesser gemäß Anspruch 1 sind **dadurch gekennzeichnet, daß** sie eine entfernbare **Mittelklinge** ohne Griff besitzen.

3. Mehrklingenmesser gemäß Anspruch 1 sind **dadurch gekennzeichnet, daß** sie einen **integrierten Abstreifer** (3) zum Entfernen an den Klingen haftender Schnittreste und zum Zentrieren der Klingen besitzen.

4. Mehrklingenmesser gemäß Anspruch 1 sind **dadurch gekennzeichnet, daß** sie am hinteren Ende der Messergriffe eine **federnde Aufhängeschlaufe** (12) **mit Schiebeöse** (11) auf deren Enden die Messergriffe um ihre Längsachse drehbar sind besitzen.

5. Mehrklingenmesser gemäß Anspruch 1 sind **dadurch gekennzeichnet, daß** sie zwischen den Einzelmessern ein mittleres **Zentrierteil mit Daumenauflage** (8) besitzen.

## Claims

1. Kitchen knives consisting of several individual and towards one another movables knives for cutting vegetable slices of equal thickness are characterized of blades with asymmetrical handles and blades to be changed in distance by exchanging the individual knives or by turning them around their longitudinal axis.

2. Kitchen knives according to claim 1 are **characterized by** a central removable blade without handle.

3. Kitchen knives according to claim 1 are **characterized by** an integrated part (3) for stripping off remaining cutting rests.

4. Kitchen knives according to claim 1 are **characterized by** an elastic loop (12) with fixing slider (11) at the back part of their knives on which the handles may be turned around their longitudinal axis.

5. Kitchen knives according to claim 1 are **characterized by** a distance blade between the outer knives with a thumb prop (8) at its front centralizing the blades.

## Revendications

1. Couteaux de ménage à plusieures lames separées et remuables pour couper plusieures tranches de légumes d'une épaisseur égale à la fois **caracterisés par** des lames individuelles, montées asymmetriques dans leurs poignées ansi que la distance des lames peut être changée en les tournant autour de leur axe longitudinal.

2. Procédés selon revendication 1 sont characterisés par une lame centrale sans poignée et qui peut être enlevée.

3. Procédés selon revendication 1 sont characterisés par une pièce additionelle pour éloigner des restes de la coupure (3) et qui sert de centraliser les lames.

4. Procédés selon revendication 1 sont characterisés par un ressort courbé (12) avec une pince fixateur (11).

5. Procédés selon revendication 1 sont characterisés par une lame centrale de distance avec pivot de pousse (8) au bout avant.
